# FASCICULE DE BREVET EUROPEEN

(11) **EP 0 219 389 B1**
(45) Date de publication et mention de la délivrance du brevet: **27.11.1991**
(21) Numéro de dépôt: 86402017.7
(22) Date de dépôt: 15.09.1986
(51) Int. Cl.: G10D 9/00

(54) **Dispositif d'obtention de quarts de ton et autres micro-intervalles sur des instruments de musique à vent à trous latéraux**
Gerät zum Erreichen von Vierteltönen und anderer Mikrointervalle auf Blasinstrumenten mit seitlichen Löchern
Device for obtaining quarter tones and other micro-intervals on wind instruments with lateral holes

(30) Priorité: 19.09.1985 FR 8513893
(43) Date de publication de la demande: 22.04.1987
(73) Titulaire: CENTRE NATIONAL DE LA RECHERCHE SCIENTIFIQUE (CNRS), 75700 Paris Cedex 07 (FR); I.R.C.A.M. INSTITUT DE RECHERCHE ET DE COORDINATION ACOUSTIQUE/MUSIQUE, 75004 Paris (FR)
(72) Inventeur: Kergomard, Jean, F-72550 Coulans Sur Gee (FR); Meynial, Xavier, F-91190 Gif sur Yvette (FR)
(74) Mandataire: Mongrédien, André

(56) Documents cités:
- EP-A- 0 085 001
- FR-A- 2 529 364
- US-A- 1 802 791
- A. BAINES: "BAGPIPES", 1973, pages 77-79, University Press, Oxford, GB.

## Description

La présente invention a été réalisée dans le cadre d'une collaboration entre le laboratoire d'acoustique de l'Université du Maine, unité associée au Centre National de la Recherche Scientifique n^{o} 1101 et l'Institut de Recherche et de Coordination Acoustique Musique.

La présente invention se rapporte à des dispositifs d'obtention de quarts de ton et autres micro-intervalles sur des instruments de musique à vent à trous latéraux et plus particulièrement, à des instruments à embouchure de flûte ou à des instruments à anche tels que les clarinettes, saxophones, hautbois et bassons.

Actuellement, pour jouer les quarts de ton, l'instrumentiste est contraint d'apprendre autant de nouveaux doigtés qu'il y a de doigtés pour le jeu normal, et de surcroît, tous les intervalles quarts de ton ne peuvent pas être obtenus sur tous les instruments. En outre, la solution qui consiste à doubler le nombre des clefs est exclue en raison du coût prohibitif et de la difficulté de maniement.

Sur certains instruments traditionnels, tels que certaines cornemuses hongroises et le pipeau, on sait translater la tessiture d'un demi-ton sur une octave grâce à l'emploi d'un trou percé dans la paroi de l'instrument qui, lorsqu'il est ouvert, monte toutes les notes d'un demi-ton. Cette technique sur laquelle des précisions seront données ci-après, est décrite dans l'article de A.BAINES, intitulé BAGPIPES, Oxford University Press, 1973.

Dans le brevet US-A-1 802 791 (STOVER) on décrit un dispositif pour modifier le registre des instruments à vent, clarinettes et saxophones afin de régulariser le son le long de la colonne sonore. En pratique, on abaisse la hauteur du son produit loin de l'embouchure mais pas les hauteurs de son produit au voisinage de l'embouchure.

Le brevet FR-A-2 529 364 (ETABLISSEMENT E.FERRON) se rapporte à un procédé pour améliorer l'émission de notes prédéterminées d'un instrument à vent, c'est-à-dire de certaines notes difficiles à exécuter.

La présente invention a pour but de remédier aux inconvénients indiqués ci-dessus, en fournissant des dispositifs qui permettent de translater toute la tessiture d'un instrument, en particulier d'un quart de ton, de façon simple en éliminant tout doigté compliqué.

La présente invention a pour objet un dispositif d'obtention de quarts de ton et autres micro-intervalles sur des instruments de musique à vent à trous latéraux, comprenant pour chaque registre de l'instrument au moins un tube auxiliaire qui est monté en dérivation au voisinage de la tête de l'instrument et un mécanisme à commande manuelle permettant d'obturer ou d'ouvrir le tube auxiliaire, caractérisé en ce que ledit mécanisme obture ou ouvre ledit tube auxiliaire à sa première extrémité au contact de l'instrument ou à sa seconde extrémité tournée vers l'extérieur et en ce que les dimensions dudit tube sont telles que la tessiture de l'instrument est translatée du micro-intervalle sélectionné par l'action du mécanisme. Grâce à ce dispositif on obtient un résultat surprenant, encore jamais atteint, à savoir la translation de toute la gamme d'un instrument à vent. Cette translation qui est effectuée instantanément même au cours de l'exécution d'un morceau de musique, permet de doubler le nombre des notes jouables.

La présente invention permet de vaincre le préjugé généralement admis par de nombreux musiciens selon lequel il était inconcevable de placer un tube auxiliaire ouvert sans perturber notablement le jeu de l'instrument. En effet les théories physiques laissent entendre que, dans une certaine mesure, l'introduction d'un tel tube ouvert entraîne des perturbations inversement proportionnelles à sa longueur.

Dans le cas d'une flûte, on utilise deux tubes auxiliaires montés en dérivation au voisinage de la tête de la flûte et un mécanisme permettant d'obturer chaque tube auxiliaire à sa première extrémité au contact de l'instrument et de l'ouvrir à sa seconde extrémité tournée vers l'extérieur.

Dans le cas d'une flûte traversière, chacun des deux tubes auxiliaires est monté entre l'embouchure et la clé de trille, pour le premier registre sa section S et sa hauteur h sont telles que $\frac{\text{S}}{\text{h}}$ est compris entre 0,2 et 0,7 mm avec h compris entre 30 et 110 mm, ce qui entraîne pour son diamètre une valeur d comprise entre 2,7 et 9,9 mm. Pour le second registre, sa section S et sa hauteur h sont telles que $\frac{\text{S}}{\text{h}}$ est compris entre 1 et 2,5 mm avec h compris entre 10 et 40 mm, ce qui entraîne pour son diamètre d une valeur comprise entre 3,5 et 11,3 mm.

Le dispositif d'une clarinette comprend au moins un tube auxiliaire monté sur le barillet, sur le bec ou sur la partie haute du corps et un mécanisme permettant de fermer le ou les tubes au moins à l'une ou l'autre de leurs extrémités.

Dans l'exemple particulier d'une clarinette en Si bémol, le dispositif comprend un tube auxiliaire correspondant au premier registre qui est monté sur le barillet ou sur la partie haute du corps supérieur et dont le volume est compris entre 2 et 5 cm³, et un tube auxiliaire correspondant au second registre qui est monté sur le barillet, le bec ou le corps supérieur et dont le volume est compris entre 1 et 4 cm³. Un mécanisme à commande manuelle permet de fermer le tube au moins à l'une ou l'autre de ses deux extrémités, et éventuellement en une position intermédiaire comprise entre ses deux extrémités.

Dans le cas du saxophone et en particulier du saxophone alto, le dispositif comprend : un tube auxiliaire pour le premier registre qui est monté sur le bocal, sa section et sa hauteur sont telles que $\frac{\text{S}}{\text{h}}$ est compris entre 0,08 et 0,3 mm avec h compris entre 10 et 250 mm, ce qui entraîne pour son diamètre d une valeur comprise entre 1,4 et 6,2 mm. Le dispositif comprend également un premier tube qui correspond au second registre et qui est monté sur la première moitié du bocal qui jouxte le bec, sa section et sa hauteur sont telles que $\frac{\text{S}}{\text{h}}$ est compris entre 0,15 et 0,5 mm et sa hauteur est comprise entre 10 et 50 mm, ce qui entraîne pour son diamètre une valeur d comprise entre 1,4 et 5,6 mm et un second tube pour le second registre qui est monté sur la seconde moitié du bocal ou sur le haut du corps, sa section et sa hauteur sont telles que $\frac{\text{S}}{\text{h}}$ est compris entre 0,7 et 2,6 mm avec h compris entre 5 et 20 mm,ce qui entraîne pour son diamètre une valeur comprise entre 2,1 et 8,1 mm.

On donne maintenant quelques définitions et résultats d'expériences permettant de justifier le choix des dimensions des dispositifs.

### 1. Définitions des intervalles et registres :

Pour un instrument donné, le calcul des dimensions du dispositif dépend du registre considéré et du micro-intervalle retenu. Ce micro-intervalle est défini par un accroissement relatif de fréquence A ou une diminution relative de fréquence D. Le tableau ci-dessous donne les valeurs de A et D pour les principaux intervalles :

| Intervalle | A | D |
|---|---|---|
| 1/8 | 0,0145 | 0,0143 |
| 1/4 | 0,0253 | 0,0285 |
| 1/3 | 0,0393 | 0,0378 |
| 1/2 | 0,0595 | 0,0561 |
| 2/3 | 0,0801 | 0,07413 |
| 1 | 0,1225 | 0,1091 |

pour un intervalle de un xième de ton

Au nième registre de tel instrument correspond un intervalle de fréquence allant de fₘᵢₙ (grave) à fₘₐₓ (aigu). Pour les principaux instruments, les notes auxquelles correspondent ces intervalles sont les suivantes :

| Instrument | 1er registre | 2ème registre |
|---|---|---|
| Flûte traversière | do grave à do^{#} médium | ré médium à do^{#} aigu |
| Hautbois | sib grave à do^{#} médium | ré médium à do^{#} aigu |
| Saxophone | sib grave à do^{#} médium | ré médium à fa^{#} aigu |
| Basson | sib grave à fa médium | fa_{II} médium à fa aigu |
| Clarinette | mi grave à sib médium | si médium à do aigu |

Pour le saxophone et la clarinette qui sont des instruments transpositeurs, les notes indiquées sont les notes écrites sur la partition, et non les notes entendues. Pour les instruments d'une même famille non transpositrice tels que flûte, hautbois, basson, il suffit de translater les notes données ici.

### 2. Instruments octaviants : systèmes de tubes ouverts

### a) Principe

Pour obtenir un accroissement relatif de fréquence A du nième registre de l'instrument |fₘᵢₙ, fₘₐₓ|, le tube ouvert doit être distant de l'excitateur d'environ
où c est la vitesse du son (c = 345 cm/s à 22°C).

Ce tube de hauteur h et de section S doit être tel que son "inertance" acoustique (cf ci-dessous) vaut :
où S est la section interne de l'instrument à l'endroit où est placé le tube ouvert, la densité de l'air étant estimée égale à 1 par raison de simplification.

Les deux relations ci-dessus doivent être observées à 50 % près. Ce qui suit précise les notions d'inertance et de distance au système excitateur.

### b) Définition de l'inertance

La quantité S/h à propos de la flûte est une simplification de la quantité :
qui est l'inverse de 1'"inertance" acoustique L, quantité représentant l'inertie de l'air dans le tube (cf BERANEK, ACOUSTICS, 1954, P. 131, MC GRAW HILL, NEW YORK).

On donne ici quelques résultats d'expériences qui ont été effectuées spécialement sur une flûte traversière, une clarinette en si bémol et un saxophone alto.

### Flûte : 1er registre.

Le tube auxiliaire est monté sur la tête de la flûte, ses dimensions sont telles que $\frac{\text{S}}{\text{h}}$ est compris entre 0,2 et 0,7 mm avec h compris entre 30 et 110 mm. Par exemple pour
h = 30 mm d est compris entre 2,7 et 5,2 mm
h = 110 mm d est compris entre 5,3 et 9,9 mm.

### Flûte : 2ème registre.

Le tube auxiliaire est monté sur la tête de la flûte, ses dimensions sont telles que $\frac{\text{S}}{\text{h}}$ est compris entre 1 et 2,5 mm avec h compris entre 10 et 40 mm. Par exemple pour
h = 10 mm d est compris entre 3,5 et 5,7 mm
h = 40 mm d est compris entre 7,1 et 11,3 mm.

### Clarinette : 1er registre.

Le tube auxiliaire est monté sur le barillet ou sur le haut du corps supérieur et son volume est compris entre 2 et 5 cm³.

### Clarinette : 2ème registre.

Le tube auxiliaire est monté sur le barillet, le bec ou le corps supérieur et son volume est compris entre 1 et 4 cm³.

### Saxophone alto : 1er registre

Le tube auxiliaire est monté sur le bocal, ses dimensions sont telles que $\frac{\text{S}}{\text{h}}$ est compris entre 0,08 et 0,3 mm avec h compris entre 10 et 250 mm. Par exemple pour
h = 20 mm d est compris entre 1,4 et 2,8 mm
h = 100 mm d est compris entre 3,2 et 6,2 mm.

### Saxophone alto : 2ème registre.

Ce premier tube auxiliaire est monté sur la première moitié du bocal.

Le rapport $\frac{\text{S}}{\text{h}}$ est compris entre 0,15 et 0,5 mm avec h compris entre 5 et 100 mm. Par exemple pour
h = 10 mm d est compris entre 1,4 et 2,5 mm
h = 50 mm d est compris entre 3,1 et 5,6 mm.

Le deuxième tube auxiliaire est monté sur la deuxième moitié du bocal ou sur le haut du corps. Le rapport $\frac{\text{S}}{\text{h}}$ est compris entre 0,7 et 2,6 mm, avec h compris entre 5 mm et 30 mm. Par exemple pour
h = 5 mm d est compris entre 2,1 et 4,1 mm
h = 20 mm d est compris entre 4,2 et 8,1 mm.

D'autres avantages et caractéristiques de l'invention ressortiront d'ailleurs de la description qui suit de plusieurs modes de réalisation donnés en référence aux dessins annexés, dans lesquels :
- les figures 1 et 2 sont respectivement des vues de côté et de derrière d'un élément de cornemuse hongroise de type connu ;
- les figures 3, 4 et 5 représentent respectivement une flûte, une clarinette et un saxophone ;
- la figure 6 représente schématiquement une flûte et des mécanismes d'ouverture et de fermeture de tubes auxiliaires ;
- la figure 7 représente schématiquement une clarinette équipée de deux tubes auxiliaires ;
- la figure 8 représente schématiquement un saxophone et un tube auxiliaire ;
- les figures 9a et 9b représentent des courbes de variations de la hauteur tonale respectivement pour le premier et le second registres de la flûte traversière ;
- les figures 10a et 10b représentent des courbes de variations de la hauteur tonale respectivement pour le premier et le second registres de la clarinette en si bémol ;
- les figures 11a et 11b représentent des courbes de variations de la hauteur tonale respectivement pour le premier et le second registres du saxophone alto.

L'élément de cornemuse hongroise couramment appelé "chanteur", qui apparaît sur les figures 1 et 2 est un tuyau qui donne la mélodie et qui de ce fait est assimilable à un hautbois. A sa partie supérieure, on remarque un trou 1 qui est très petit et percé au travers d'une paroi relativement épaisse. Lorsque ce trou est ouvert, il augmente la hauteur de la plupart des notes d'environ un demi-ton et est souvent utilisé pour donner l'effet d'un vibrato passager sur ces notes.

En fait, le principe d'utiliser ce trou n'est que peu connu et n'est utilisé que sur des instruments assez aigus et de façon assez approximative. Il n'est applicable ni pour les registres graves ni sur des instruments à parois fines, comme c'est le cas pour des instruments en métal, tels que les flûtes à système BOEHM et les saxophones. Il n'est pas applicable non plus à la clarinette qui est un instrument quintoyant.

Sur la flûte représentée à la figure 3, on distingue la tête 3 et son embouchure 5, le corps 7 et sa clé de trille 9 et la patte d'ut 10. C'est précisément entre l'embouchure 5 et la clé de trille 9 que sont montés les deux tubes auxiliaires correspondant aux premier et second registres de cet instrument.

Sur la clarinette représentée à la figure 4, on distingue essentiellement le bec 11, le barillet 13, le corps supérieur 15, le corps inférieur 17 et le pavillon 19. C'est précisément entre le barillet 13 et le corps supérieur 15 qu'est monté le tube auxiliaire correspondant au premier registre alors que le tube auxiliaire correspondant au second registre est monté sur le barillet 13, le bec 11 ou le corps supérieur 15.

Sur le saxophone représenté à la figure 5, on distingue le bec 21, le bocal 23 et le corps 25. C'est précisément sur le bocal 23 qu'est monté le tube auxiliaire correspondant au premier registre, alors que le premier tube du second registre est monté sur la première moitié du bocal 23 qui jouxte le bec et que le second tube du second registre est monté sur la seconde moitié du bocal 23 ou sur le haut du corps 25.

Sur la figure 6, on a représenté trois modes de réalisation du dispositif conforme à l'invention.

Selon une première variante, le tube auxiliaire est monté perpendiculairement à l'axe de la flûte. Un piston 22 se déplace à l'intérieur du tube entre une position où il est entièrement enfoncé pour boucher l'ouverture 24 commune à la flûte et au tube et une seconde position où il est complètement sorti du tube.

Suivant une seconde variante, le tube auxiliaire est monté parallèlement à l'axe de la flûte. Le piston 32 se déplace entre une position où il est entièrement enfoncé en bouchant l'ouverture 34 commune à la flûte et au tube, et une position où il est complètement sorti du tube, celui-ci étant ainsi complètement débouché.

Suivant une troisième variante, le tube auxiliaire 40 est monté parallèlement à l'axe de la flûte, mais il est équipé d'un piston 42 qui se déplace perpendiculairement à l'axe de la flûte entre une position où il est complètement enfoncé pour boucher à la fois l'ouverture 44 commune à la flûte et au tube, et l'ouverture 46 de la sortie du tube et une position où il est en contact avec la paroi inférieure 48 du tube et où se trouve débouchée l'ouverture 46.

Il convient d'observer que dans ces trois variantes données à simple titre d'exemple, le piston évolue entre une position de fermeture de l'ouverture commune à la flûte et au tube, auquel cas on se trouve en présence d'une flûte de type courant, et une position où le tube est complètement ouvert à la fois vers la flûte et vers l'extérieur, auquel cas, on se trouve en présence d'une flûte dont toutes les notes sont haussées d'un quart de ton. Cette propriété a été vérifiée expérimentalement et ressort nettement de l'examen des courbes représentées sur les figures 9a et 9b correspondant respectivement au premier et au second registres. On précise que toutes les courbes représentées sur les figures en traits pleins se rapportent à des instruments de types courants alors que les courbes représentées en pointillés se rapportent à des instruments équipés de dispositifs conformes à l'invention.

La clarinette représentée à la figure 7 est équipée de deux tubes auxiliaires :
un premier tube 50 correspondant au premier registre, monté sur la partie haute du corps supérieur 15, et
un second tube 52 correspondant au second registre monté sur le bec 11. Chaque piston P1, P2 se déplace entre une position de fermeture de l'ouverture 54, 55 où débouche le tube auxiliaire 50, 52 et une position où il bute contre le fond 58, 60 du tube et où un certain volume V du tube est en communication avec la colonne d'air de la clarinette.

Il convient d'observer que lorsque les ouvertures 54 et 55 sont bouchées par le piston P1 et P2 respectivement, on se trouve en présence d'une clarinette de type normal. Lorsque par contre, les pistons P1 et P2 viennent buter contre les parois 58 et 60 des tubes, la colonne d'air de la clarinette se trouve augmentée de deux volumes V et les deux registres sont abaissés d'un quart de ton comme cela ressort de l'examen des courbes représentées sur les figures 10a et 10b relatives respectivement aux premier et second registres.

Dans le cas d'un saxophone, comme on l'a indiqué dans le texte qui précède, le dispositif conforme à l'invention comprend trois tubes : on a représenté schématiquement l'un d'eux à la figure 8. On voit que le tube 70 est monté perpendiculairement à l'axe du saxophone. Ce tube est parcouru intérieurement par un piston 72 qui fonctionne de façon analogue aux pistons de la flûte entre une position où l'ouverture 74 est obturée et une position où le piston est complètement sorti du tube. Lorsque les trois tubes du saxophone sont débouchés, les deux registres sont haussés d'un quart de ton comme cela ressort respectivement des courbes 11a et 11b.

Il est clair que les tubes pourront avoir des formes très variées suivant les impératifs d'ordre technologique et que le choix des mécanismes de commande des pistons appartient aux facteurs d'instruments.

## Revendications

1. Dispositif d'obtention de quarts de ton et autres micro-intervalles sur des instruments de musique à vent à trous latéraux, comprenant pour chaque registre de l'instrument au moins un tube auxiliaire (20, 30, 40, 50, 52) qui est monté en dérivation au voisinage de la tête de l'instrument et un mécanisme à commande manuelle permettant d'obturer ou d'ouvrir le tube auxiliaire, caractérisé en ce que ledit mécanisme obture ou ouvre ledit tube auxiliaire à sa première extrémité au contact de l'instrument ou à sa seconde extrémité tournée vers l'extérieur et en ce que les dimensions dudit tube sont telles que la tessiture de l'instrument est translatée du micro-intervalle sélectionné par l'action du mécanisme.

2. Dispositif selon la revendication 1, caractérisé en ce que l'instrument est une flûte qui comprend deux tubes auxiliaires montés en dérivation au voisinage de sa tête et un mécanisme à piston permettant d'obturer chaque tube auxiliaire à sa première extrémité au contact de l'instrument et de l'ouvrir à sa seconde extrémité tournée vers l'extérieur.

3. Dispositif selon la revendication 2, caractérisé en ce que l'instrument est une flûte traversière, chaque tube auxiliaire est monté entre l'embouchure et la clé de trille pour le premier registre, sa section S et sa hauteur h sont telles que $\frac{\text{S}}{\text{h}}$ est compris entre 0,2 et 0,7 mm avec h compris entre 30 et 110 mm, ce qui entraîne pour son diamètre une valeur d comprise entre 2,7 et 9,9 mm, pour le second registre, la section S et la hauteur h sont telles que $\frac{\text{S}}{\text{h}}$ est compris entre 1 et 2,5 mm, avec h compris entre 10 et 40 mm, ce qui entraîne pour son diamètre une valeur comprise entre 3,5 et 11,3 mm, le mécanisme à commande manuelle permet de fermer chaque tube auxiliaire au moins à ladite première extrémité et de l'ouvrir à ladite seconde extrémité.

4. Dispositif selon la revendication 1, caractérisé en ce que l'instrument est une clarinette qui comprend au moins un tube auxiliaire monté sur le barillet, sur le bec ou sur la partie du corps et un mécanisme permettant de fermer le ou les tubes au moins à l'une ou à l'autre de leurs extrémités.

5. Dispositif selon la revendication 4, caractérisé en ce que l'instrument est une clarinette en si bémol, le tube auxiliaire correspondant au premier registre est monté sur le barillet ou sur la partie haute du corps supérieur et son volume est compris entre 2 et 5 cm³, le tube auxiliaire correspondant au second registre est monté sur le barillet, le bec ou le corps supérieur et son volume est compris entre 1 et 4 cm³, le mécanisme à commande manuelle comporte un piston qui permet de fermer le tube au moins à l'une ou l'autre de ces deux extrémités et éventuellement en une position intermédiaire comprise entre ces deux extrémités.

6. Dispositif selon la revendication 1, caractérisé en ce que l'instrument est un saxophone et qu'il comprend un tube auxiliaire pour un premier registre et deux tubes auxiliaires pour le second registre et un mécanisme à commande manuelle pour obturer ou ouvrir chaque tube auxiliaire.

7. Dispositif selon la revendication 6, caractérisé en ce que le saxophone est un saxophone alto, le tube auxiliaire du premier registre est monté sur le bocal, sa section et sa hauteur sont telles que $\frac{\text{S}}{\text{h}}$ est compris entre 0,08 et 0,3 mm avec une hauteur h comprise entre 10 et 250 nm, ce qui entraîne par exemple pour son diamètre une valeur comprise entre 1,4 et 6,2 mm lorsque la hauteur est comprise entre 20 et 100 mm, le premier tube du second registre est monté sur la première moitié du bocal qui jouxte le bec, sa section et sa hauteur sont telles que $\frac{\text{S}}{\text{h}}$ est compris entre 0,15 et 0,5 mm avec une hauteur h comprise entre 10 et 50 mm, ce qui entraîne pour son diamètre une valeur d comprise entre 1,4 et 5,6 mm, le second tube du second registre est monté sur la seconde moitié du bocal ou sur le haut du corps, sa section et sa hauteur sont telles que $\frac{\text{S}}{\text{h}}$ est compris entre 0,7 et 2,6 mm, avec une hauteur h comprise entre 5 et 20 mm, ce qui entraîne pour son diamètre une valeur comprise entre 2,1 et 8,1 mm.

## Claims

1. Device for obtaining quarter-tones and other micro-intervals on wind instruments having lateral holes, comprising for each register of the instrument at least one auxiliary tube (20, 30, 40, 50, 52), which is branched in the vicinity of the head of the instrument and a manual control mechanism making it possible to seal or open the auxiliary tube, characterized in that said mechanism blocks or opens said auxiliary tube at its first end in contact with the instrument or at its second end turned towards the outside and in that the dimensions of said tube are such that the pitch of the instrument is translated from the selected micro-interval by the action of the mechanism.

2. Device according to claim 1, characterized in that the instrument is a flute, which comprises two auxiliary tubes branched in the vicinity of its head and a valve mechanism making it possible to block each auxiliary tube at its first end in contact with the instrument and open it at its second end turned towards the outside.

3. Device according to claim 2, characterized in that the instrument is a transverse or cross flute, each auxiliary tube being mounted between the mouthpiece and the trill clef for the first register, its section S and its height h being such that $\frac{\text{S}}{\text{h}}$ is between 0.2 and 0.7 mm with h between 30 and 110 mm, which for its diameter leads to a value d between 2.7 and 9.9 mm, for the second register the section S and height h are such that $\frac{\text{S}}{\text{h}}$ is between 1 and 2.5 mm with h between 10 and 40 mm, which for its diameter gives a value between 3.5 and 11.3 mm, the manual control mechanism making it possible to close each auxiliary tube at least the first end and open it at the second end.

4. Device according to claim 1, characterized in that the instrument is a clarinet comprising at least one auxiliary tube mounted on the cylinder, the mouthpiece or the part of the body and a mechanism making it possible to close the tube or tubes at least at one of the two ends.

5. Device according to claim 4, characterized in that the instrument is a B-flat clarinet, the auxiliary tube corresponding to the first register being mounted on the cylinder or on the upper part of the upper body and its volume is between 2 and 5 cm³, the auxiliary tube corresponding to the second register being mounted on the cylinder, mouthpiece or upper body and its volume is between 1 and 4 cm³, the manual control mechanism having a valve making it possible to close the tube at least at one of its two ends and optionally an intermediate position between these two ends.

6. Device according to claim 1, characterized in that the instrument is a saxophone and it comprises an auxiliary tube for a first register and two auxiliary tubes for the second register and a manual control mechanism for closing or opening each auxiliary tube.

7. Device according to claim 6, characterized in that the saxophone is an alto saxophone, the auxiliary tube of the first register being mounted on the bend, its section and height being such that $\frac{\text{S}}{\text{h}}$ is between 0.08 and 0.3 mm with a height h between 10 and 250 mm, which for its diameter gives a value d between 1.4 and 6.2 mm, the first tube of the second register being mounted on the first half of the bend adjacent to the mouthpiece, its section and height being such that $\frac{\text{S}}{\text{h}}$ is between 0.15 and 0.5 mm with a height h between 10 and 50 mm, so that for its diameter a value d between 1.4 and 5.6 is obtained, the second tube of the second register being mounted on the second half of the bend or on the top of the body, its section and height being such that $\frac{\text{S}}{\text{h}}$ is between 0.7 and 2.6 mm, with a height h between 5 and 20 mm, which gives for its diameter a value between 2.1 and 8.1 mm.

## Patentansprüche

1. Gerät zum Erhalten von Vierteltönen und anderen Mikrointervallen auf Blasinstrumenten mit seitlichen Löchern, das wenigsten eine Hilfsröhre (20, 30, 40, 50, 52), die abzweigend in der Nähe des Instrumentenkopfes montiert ist, und einen Mechanismus zur manuellen Steuerung, der erlaubt, die Hilfsröhre zu verschließen oder zu öffnen, für jedes Register des Instruments aufweist, dadurch gekennzeichnet, daß der Mechanismus die Hilfsröhre an ihrem ersten Ende in Kontakt mit dem Instrument oder an ihrem zweiten, nach außen gewandten Ende öffnet oder verschließt und daß die Dimensionen der Röhre derart sind, daß die Tonlage des Instruments um das durch Betätigung des Mechanismus gewählte Mikrointervall verschoben wird.

2. Gerät nach Anspruch 1, dadurch gekennzeichnet, daß das Instrument eine Flöte ist, die zwei Hilfsröhren, die abzweigend in der Nähe ihres Kopfes montiert sind, und einen Kolbenmechanismus aufweist, der ermöglicht, jede Hilfsröhre an ihrem ersten Ende in Kontakt mit dem Instrument zu verschließen und an ihrem nach außen gewandten, zweiten Ende zu öffnen.

3. Gerät nach Anspruch 2, dadurch gekennzeichnet, daß das Instrument eine Querflöte ist, daß jede Hilfsröhre zwischen dem Mundstück und dem Trillerschlüssel montiert ist, daß ihr Querschnitt S und ihre Höhe h für das erste Register derart sind, daß S/h zwischen 0,2 und 0,7 mm liegt, wobei h zwischen 30 und 110 mm liegt, was für ihren Durchmesser einen Wert d zwischen 2,7 und 9,9 mm bedeutet, daß für das zweite Register der Querschnitt S und die Höhe h derart sind, daß S/h zwischen 1 und 2,5 mm liegt, wobei h zwischen 10 und 40 mm liegt, was für ihren Durchmesser einen Wert zwischen 3,5 und 11,3 mm bedeutet, und daß der manuelle Steuerungsmechanismus ermöglicht, jede Hilfsröhre wenigstens an dem ersten Ende zu verschließen und sie an dem zweiten Ende zu öffnen.

4. Vorrichtung nach Anspruch 1, dadurch gekennzeichnet, daß das Instrument eine Klarinette ist, die wenigstens eine Hilfsröhre, die auf der Walze, dem Mundstück oder auf einem Teil des Körpers montiert ist, und einen Mechanismus aufweist, der erlaubt, die Röhre oder die Röhren wenigstens an dem einen oder an dem anderen ihrer Enden zu verschließen.

5. Vorrichtung nach Anspruch 4, dadurch gekennzeichnet, daß das Instrument eine B-Klarinette ist, daß die dem ersten Register entsprechende Hilfsröhre auf der Walze oder auf dem oberen Teil des oberen Körpers montiert ist und daß ihr Volumen zwischen 2 und 5 cm³ liegt, daß die dem zweiten Register entsprechende Hilfsröhre auf der Walze, dem Mundstück oder dem oberen Körper montiert ist und daß ihr Volumen zwischen 1 und 4 cm³ liegt, und daß der manuelle Steuermechanismus einen Kolben umfaßt, der erlaubt die Röhre wenigstens an dem einen oder dem anderen der beiden Enden und eventuell in einer Zwischenstellung zwischen den beiden Enden zu verschließen.

6. Gerät nach Anspruch 1, dadurch gekennzeichnet, daß das Instrument ein Saxophon ist und daß es eine Hilfsröhre für das erste Register und zwei Hilfsröhren für das zweite Register und einen manuellen Steuerungsmechansimus zum Verschließen und Öffnen jeder Hilfsröhre aufweist.

7. Gerät nach Anspruch 6, dadurch gekennzeichnet, daß das Saxophon ein Altsaxophon ist, daß die Hilfsröhre des ersten Registers auf dem Krümmungsstück montiert ist, daß ihr Querschnitt und ihre Höhe derart sind, daß S/h zwischen 0,08 und 0,3 mm liegt mit einer Höhe h zwischen 10 und 250 mm, was zum Beispiel für ihren Durchmesser einen Wert zwischen 1,4 und 6,2 bedeutet, wenn die Höhe zwischen 20 und 100 mm liegt, daß die erste Röhre des zweiten Registers auf dem mittleren Bereich des Krümmungsstücks montiert ist, der an das Mundstück angrenzt, daß ihr Querschnitt und ihre Höhe derart sind, daß S/h zwischen 0,15 und 0,5 mm liegt mit einer Höhe zwischen 10 und 50 mm, was für ihren Durchmesser einen Wert d zwischen 1,4 und 5,6 mm bedeutet, daß die zweite Röhre des zweiten Registers auf der zweiten Hälfte des Krümmungsstücks oder auf dem oberen Körper montiert ist und daß ihr Querschnitt und ihre Höhe derart sind, daß S/h zwischen 0,7 und 2,6 mm liegt mit einer Höhe h zwischen 5 und 20 mm, was für ihren Durchmesser einen Wert zwischen 2,1 und 8,1 mm bedeutet.
